# EUROPÄISCHE PATENTSCHRIFT

(11) **EP 0 751 346 B1**
(45) Veröffentlichungstag und Bekanntmachung des Hinweises auf die Patenterteilung: **26.04.2000**
(21) Anmeldenummer: 96110199.5
(22) Anmeldetag: 25.06.1996
(51) Int. Cl.: F23D 14/54

(54) **Gasmischende Brennschneiddüse**
Gas mixing cutting tip
Buse de coupe pour mélange de gaz

(30) Priorität: 28.06.1995 DE 19523499
(43) Veröffentlichungstag der Anmeldung: 02.01.1997
(73) Patentinhaber: GCE-RHÖNA AUTOGENGERÄTE GmbH, D-36039 Fulda (DE)
(72) Erfinder: Görde, Werner, 36039 Fulda (DE); Greifzu, Manfred, 39093 Künzell (DE)
(74) Vertreter: Schubert, Siegmar, Dipl.-Ing.

(56) Entgegenhaltungen:
- EP-A- 0 531 196
- AT-T- 95 290

## Beschreibung

Die Erfindung betrifft eine gasmischende Brennschneiddüse mit nach dem Oberbegriff des Anspruchs 1.

Bei einer bisher zum Stand der Technik gehörenden derartigen gasmischenden Brennschneiddüse sind aus dem massiven Körper nicht nur der zentrale Schneidkanal, sondern auch vollständig die um diesen angeordneten Strömungskanäle eines Brenngas/Heizsauerstoffgemischs sowie die dazu stromaufwärts gelegenen Mischstellen, in denen Kanäle für Brenngas auf Kanäle für Heizsauerstoff stoßen, ausgeformt. Dabei verlaufen die Kanäle für Brenngas/Heizsauerstoff über große Teillängen schräg nach innen gerichtet. Der Durchmesser der Strömungskanäle und der stromaufwärts liegenden Kanäle für Heizsauerstoff sind entlang der Strömungsrichtung unterschiedlich. Die Herstellung einer solchen bekannten gasmischenden Brennschneiddüse erfordert mehrere Arbeitsgänge an verschiedenen Bearbeitungsmaschinen, wozu das zu bearbeitende Werkstück umgespannt werden muß, was einer reproduzierbaren Fertigung und letztlich einer hohen Schneidgenauigkeit, die mit der fertigen Brennschneiddüse erreicht wird, abträglich sein kann. Insbesondere die Bohrungsgeometrie dieser gasmischenden Brennschneiddüsen ist nur durch ein sehr aufwendiges Hämmerverfahren realisierbar.

Eine gasmischende Brennschneiddüse der eingangs genannten Gattung, die aus wenigstens drei Drehteilen besteht, ist bereits bekannt, jedoch nicht für die Mischung von Heizsauerstoff und Acetylen, die ein Gasgemisch mit sehr hoher Zündgeschwindigkeit bilden (US-PS 2 993 531). Vielmehr ist die bekannte Brennschneiddüse nur zum Mischen von Heizsauerstoff mit Propan oder ähnlichen Brenngasen vorgesehen, die langsam verbrennende Gasgemische bilden. Im einzelnen ist bei der bekannten Brennschneiddüse das innenliegende Drehteil als Innendüse mit dem Schneidkanal auf einer Außenseite so geformt, daß es einen ringförmigen ersten Kanal verhältnismäßig großer Öffnungsweite, einen sich daran anschließenden Bund, einen darauf folgenden ringförmigen zweiten Kanal verhältnismäßig großer Öffnungsweite und dann wieder einen Abschnitt vergrößerten Durchmessers jeweils in Strömungsrichtung des Gasgemischs folgend bildet. Erst der letztgenannte außen glatt-zylindrisch geformte Abschnitt vergrößerten Durchmessers geht weiter in Strömungsrichtung des Gasgemischs in einzelne Kanäle in Längsrichtung der Brennschneiddüse über, die außen im wesentlichen über einen sich verjüngenden Abschnitt dieses Drehteils in Richtung auf dessen unteres Ende verlaufen. Der genannte zweite Kanal bildet eine Expansionskammer in Verbindung mit einer glatten zylindrischen Innenwand eines zweiten Drehteils, in welches das erste Drehteil gesteckt ist. Die gasmischende Brennschneiddüse ist vervollständigt durch einen Sitzring oder zwei Sitzringteile, die über das kopfseitige Ende des ersten Drehteils geschoben sind, aus dem in Längsrichtung verlaufende Kanäle als Dosierkanäle für den Schneidsauerstoff ausgeformt sind. Das Brenngas, wie Propan, wird diesen Dosierkanälen über eine ringförmige Nut in dem einen Sitzring oder - in anderer Ausführung - zwischen den beiden Sitzringteilen zugeführt. Die obengenannten in Längsrichtung der Brennschneiddüse verlaufenden Kanäle sind durch Ausräumen hergestellt, jedoch erfordert das Formen der ringförmigen Kanäle verschiedene Drehvorgänge. Das erste Drehteil ist also verhältnismäßig kompliziert zu fertigen. Hinzu kommt, daß diese Brennschneiddüse keine ausreichend Rückzündsicherheit für den Betrieb mit Acetylen oder ähnlichen Brenngasen bietet, welche Gasgemische mit sehr hoher Zündgeschwindigkeit bilden. Würde die bekannte Brenndschneiddüse mit Acetylen/Sauerstoff als Gasgemisch betrieben, so würde diese aufgrund der Geometrie der Strömungskanäle und des großen Volumens zwischen der Außendüse und Innendüse schon nach kurzer Zeit zerstört werden.

Es gehören mehrteilige Ausführungsformen von gasmischenden Brennmschneiddüsen zum Stand der Technik (EP-A-0 531 196), in denen Heizsauerstoff und Acetylengas gemischt werden sollen, die aber sämtliche keine ausreichende Rückzündsicherheit erwarten lassen, weil diese Gase in verhältnismäßig großvolumigen, im wesentlichen ring- oder zylinderförmigen Durchgängen zu einer Spitze der Brennschneiddüse geleitet werden, wobei nur im Bereich der Spitze kurze Strömungskanäle im wesentlichen in Längsrichtung der Brennschneiddüse angeordnet sind. Eine solche Ausführungsform besteht aus drei Teilen, nämlich einem inneren Kern mit einem Schneidsauerstoffdurchgang, einem ihn unter Freilassung des zylinderförmigen Durchgangs umgebenden Mantel und einem den Durchgang im Kopfbereich im wesentlichen abschließenden Mischer, durch den radiale Durchlässe für Brenngas und Heizsauerstoff zu dem zylinderförmigen Durchgang angeordnet sind. Der Kern und der Mantel sind vorzugsweise aus Kupferrohr hergestellt, und nur der Mischer ist bevorzugt aus maschinell bearbeitetem Messing gefertigt.

Der vorliegenden Erfindung liegt daher die Aufgabe zugrunde, eine gasmischende Brennschneiddüse der eingangs genannten Gattung so auszubilden, daß sie eine unkomplizierte, leicht reproduzierbare Fertigung gestattet und eine Brennschneiddüse ergibt, welche insbesondere bei Verwendung von Acetylengas zum Bilden des Brenngas/Sauerstoffgemischs oder eines Brenngases, welches ein anderes Brenngas/Sauerstoffgemisch ebenfalls sehr hoher Zündgeschwindigkeit ergibt, den hohen Anforderungen an die Rückzündsicherheit genügt und eine lange zerstörungsfreie Lebensdauer erwarten läßt.

Diese Aufgabe wird durch die Ausbildung der Brennschneiddüse mit dem in dem kennzeichnenden Teil des Anspruchs 1 angegebenen Merkmal gelöst.

Infolge der sich daraus ergebenden Geometrie der Strömungskanäle, die nur in Längsrichtung der Brennschneiddüse und nicht über deren Umfang verlaufend ausgebildet sind, hält die Brennschneiddüse den erhöhten Anforderungen an die Rückzündsicherheit bei Verwendung von Acetylen stand, was bislang nur bei einer Brennschneiddüsengeometrie gewährleistet war, die mit einem aufwendigen Hämmer- bzw. Schneideverfahren realisiert werden mußte. Diese Strömungskanäle führen stromaufwärts der Mündungen der Brenngasdurchgänge nur Heizsauerstoff. Stromabwärts der Mündungen kann dann die Mischung des Brenngas/Heizsauerstoffgemischs in den Strömungskanälen erfolgen.

Besonders fertigungsgünstig bei Wahren der hohen Rückzündsicherheit ist die Weiterbildung nach Anspruch 2, wonach die Strömungskanäle auch stromaufwärts der Mündung des Brenngasdurchgangs durchgängig gefräst sind.

Weitere Einzelheiten, insbesondere der Form der Strömungskanäle und der Mischerstellen zu dem genannten Zweck ergeben sich aus den Unteransprüchen 8 bis 12.

Zur Eignung der Brennschneiddüse für die Verwendung von Acetylengas oder eines anderen Brenngases, welches ein Brenngas/Sauerstoffgemisch sehr hoher Zündgeschwindigkeit ergibt, ist die Brennschneiddüse gemäß Anspruch 13 mit dem Merkmal ausgebildet, daß der Schneidkanal in dem ersten Drehteil in der gleichen Höhe endet wie das ihn umgebende zweite Drehteil.

Generell können der Schneidkanal und die Strömungskanäle des ersten Drehteils ohne Umspannen dieses ersten Drehteils besonders genau gefertigt werden. Dazu trägt bei, daß die Strömungskanäle außen an dem ersten Drehteil offen sind, so daß sie dort einfach ohne Umspannen ausgefräst werden können, nachdem der zentrale Schneidkanal und ein Schneidsauerstoffkanal, der in den Schneidkanal übergeht, gebohrt wurde. Das zweite, im wesentlichen hülsenartige Drehteil schließt dann die Strömungskanäle nach außen ab, nachdem das erste Drehteil in das zweite Drehteil gesteckt wurde.

Das dritte Drehteil ist annähernd ringförmig ausgebildet. Es begrenzt in seiner Einbaulage, wenn es auf das erste Drehteil gesteckt ist, mit seiner zentralen Bohrung die Strömungskanäle, und zwar im Anschluß an das zweite Drehteil. In das dritte Drehteil, welches als Mischer aufgebaut ist, sind insbesondere nach Anspruch 8 annähernd radiale, schräg nach innen verlaufende Bohrungen gebohrt, die in die Strömungskanäle münden. Das erste Drehteil weist ferner den Dichtsitz für den Schneidsauerstoff auf, während das zweite Drehteil mit konzentrischen Dichtsitzen für Heizsauerstoff und für Brenngas versehen ist. Die Dichtsitze sind annähernd kegelstumpfförmig geformt und können durch Drehen hergestellt werden.

Nach Anspruch 3 ist bevorzugt das erste Drehteil in dem unteren Bereich sich kegelstumpfförmig verjüngend ausgebildet, wobei eine zentrale Bohrung in dem zweiten Drehteil sich in ihrem unteren Bereich analog kegelstumpfförmig verjüngt, dergestalt, daß die Strömungskanäle unten nach innen gerichtet sind. Mit diesen präzisen Kanälen kann die Heizflamme in gewünschter Weise eingestellt werden. Außerdem kann nach Anspruch 4 das zweite Drehteil außen einen sich nach unten kegelstumpfförmig verjüngenden Bereich aufweisen, um die diesbezüglichen grundsätzlich bekannten Vorteile zu erzielen.

Nach Anspruch 5 geht in dem ersten Drehteil ein Schneidsauerstoffkanal über einen sich nach unten kegelstumpfförmig verjüngenden Abschnitt in den unteren Schneidkanal über. Dieser Schneidsauerstoffkanal mit dem kegelstumpfförmigen Abschnitt kann in der gleichen Einspannlage des ersten Drehteils numerisch gesteuert hergestellt werden, in der auch die anderen Bearbeitungsschritte erfolgen.

Das zweite Drehteil, an das sich oben wie erwähnt das dritte als Mischer ausgebildete Drehteil anschließt, weist in einer Ausgestaltung nach Anspruch 6 einen oberen Flansch auf, auf dem das dritte Drehteil koplanar sitzt. Damit werden die Strömungskanäle an der Stoßseite zwischen zweitem und drittem Drehteil nach außen zuverlässig abgedichtet. Der obere Flansch des zweiten Drehteils kann außerdem eine Haltefunktion beim Anschluß der Brennschneiddüse an eine Brenngasleitung ausüben.

Die Drehteile können vorteilhaft aus Kupfer bestehen, welches sich gut spanabhebend bearbeiten läßt.

Ausführungsbeispiele der Erfindung werden im folgenden anhand einer Zeichnung mit sechs Figuren beschrieben. Es zeigen:
- Fig. 1: ein erstes als Innendüse ausgebildetes Drehteil in einem Längsschnitt,
- Fig. 2: ein zweites Drehteil, welches maßgeblich die Außendüse bildet, ebenfalls in einem Längsschnitt,
- Fig. 3: ein drittes Drehteil, welches als Mischer geformt ist, ebenfalls in einem Längsschnitt,
- Fig. 4: eine Brennschneiddüse, bestehend aus den drei Teilen nach den Fig. 1, 2 und 3 in einer Längsseitenansicht,
- Fig. 5: einen vergrößerten Querschnitt durch die Brennschneiddüse in der Ebene A-A in Fig. 4 und
- Fig. 6: eine Variante des ersten Drehteils teilweise im Längsschnitt.

In Fig. 1 ist das erste, die Innendüse bildende Drehteil mit 1 bezeichnet. Seine Grundform ist annähernd zylindrisch mit einem kegelstumpfförmigen Abschnitt 2 in einem unteren Bereich 3. Das erste Drehteil weist innen einen zentralen Schneidkanal 4 auf, in den ein Schneidsauerstoffkanal 5 über einen sich kegelstumpfförmig verjüngenden Abschnitt 6 übergeht. Oben endet das erste Drehteil in einem Dichtsitz 7.

Auf einer Außenseite des ersten Drehteils 1 sind in dieses nach außen offene Strömungskanäle ausgefräst, von denen zwei Strömungskanäle in den Fig. 1 und 4 mit 8 und 9 bezeichnet sind. Sie verlaufen im wesentlichen parallel zu einer Längsachse 10 des ersten Drehteils, welche auch die Längsachse der zusammengesetzten Brennschneiddüse ist - siehe Fig. 4 -, sind jedoch in dem unteren Bereich 3 entsprechend der Außenseite des kegelstumpfförmigen Abschnitts 2 nach unten innen gerichtet.Aus den Querschnitt durch das erste Drehteil 1 gemäß Fig. 5 kann ersehen werden, daß die Strömungskanäle einschließlich der Strömungskanäle 8,9 über den Umfang des Teils 1 gleichmäßig verteilt sind und in welcher radialen, ursprünglich außen offenen Form sie aus dem Teil 1 ausgefräst sind.

Die Strömungskanäle, z.B. 8, 9, werden nach außen durch ein zweites Drehteil 11 abgeschlossen, welches ebenfalls im wesentlichen zylindrisch mit einem unteren kegelstumpfförmigen Bereich 12 ausgebildet ist. Das zweite Drehteil weist eine zentrale Innenbohrung 13 auf, die im wesentlichen zylindrisch ist, sich jedoch in dem unteren Bereich 12 analog zu dem unteren Bereich des ersten Drehteils kegelstumpfförmig verjüngt. Wenn das erste Drehteil in das zweite Drehteil gesteckt ist, siehe Fig. 4 und 5, liegen Stege z.B. 23, 24 zwischen den Strömungskanälen für das Brenngas/Heizsauerstoffgemisch an der Innenbohrung an, womit zugleich das erste Drehteil 1 in dem zweiten Drehteil 11 konzentrisch ausgerichtet ist.

Ein drittes Drehteil 14, siehe Fig. 3, welches als annähernd ringförmig bezeichnet wird, schließt sich oben auf das zweite Drehteil in dem Zusammenbauzustand der drei Drehteile an. Es wird dabei auf einen oberen Flansch 15 des zweiten Drehteils aufgesetzt, wobei die aneinanderliegenden Seiten des oberen Flansches 15 und der unteren Seite des Drehteils 14 koplanar sind. Damit sind die Strömungskanäle 8, 9, die sich in eine Innenbohrung 16 des dritten Drehteils hinein fortsetzen, auch an dieser Stelle nach außen abgedichtet. In das dritte Drehteil, welches als Mischer dient, sind schräg radial verlaufenden Bohrungen 17, 18 als Brenngasdurchgänge eingelassen, welche in dem zusammengesetzten Zustand der Brennschneiddüse in die Strömungskanäle 8, 9 münden.

Diesen Bohrungen als Brenngasdurchgängen 17, 18 wird Brenngas, insbesondere Acetylen, über einen Anschluß zugeführt, der an einem Dichtsitz 19 des dritten Drehteils abgedichtet ist. In die Strömungskanäle 8, 9 strömt stromaufwärts der Bohrungen als Brenngasdurchgängen 17, 18 Heizsauerstoff ein, welcher über einen nicht dargestellten Anschluß an einem Dichtsitz 20 des dritten Drehteils zugeführt wird. Schließlich wird Schneidsauerstoff in den Schneidsauerstoffkanal 5 über einen ebenfalls nicht dargestellten Anschluß eingeleitet, der an einem Dichtsitz 21 an dem ersten Drehteil abgedichtet ist. Die Dichtsitze 19, 20, 21 liegen also konzentrisch in einem Kopfbereich 22 der zusammengesetzten Brennschneiddüse.

Vorteile der zusammengesetzten Düse liegen darin, daß diese für Acetylen als Heizgas verwendbar ist und - abgesehen von einem verhältnismäßig geringen Fertigungsaufwand - in der unkompliziert erzielbaren hohen Fertigungsgenauigkeit, insbesondere des Schneidkanals 4, der Strömungskanäle 8, 9 für die Heizflamme und daher in einer hohen Wiederholqualität des mit der zusammengesetzten Brennschneiddüse erzielten Brennschnittes.

Die in Fig. 6 dargestellte Variante 25 des ersten Drehteils unterscheidet sich von dem ersten Drehteil 1 in den Fig. 1 und 4 nur geringfügig, ist aber größer dargestellt, wobei der zentrale Schneidkanal bzw. Schneidsauerstoffkanal nicht gezeigt sind. Die Darstellung ist parallel zur Längsachse halb geschnitten, so daß die Form des allgemein mit 26 bezeichneten Strömungskanals genauer zu erkennen ist. Danach ist der Strömungskanal 26 - ebenso jeder der über den Umfang verteilten übrigen Strömungskanäle -in einem Bereich 27 zwischen der Mündung eines Brenngasdurchgangs, der durch die annähernd radialen Bohrungen 17,18 in dem dritten Drehteil 14, siehe Fig. 3 und 4, verkörpert ist, deren Lage durch einen Pfeil 28 in Fig. 6 angedeutet ist, und dem unteren Bereich 29, in dem sich das erste Drehteil verjüngt, konstant und tiefer als in dem unteren Bereich 29 sowie stromaufwärts der Mündung des Brenngasdurchgangs bei dem Pfeil 28. In dem unteren Bereich 29 des ersten Drehteils verjüngt sich auch der Strömungskanal 26 von der Tiefe in dem Bereich 27 bis zu einer minimalen Tiefe an einem unteren Ende 30. In dem Bereich 27 stellt der Strömungskanal 26 einen Mischkanal dar.

Stromaufwärts oberhalb des Bereichs 27 ist eine nicht bezeichnete Sohle des Strömungskanals 26, wie im einzelnen in Fig. 6 gezeigt, gekrümmt, so daß sich die Tiefe des Strömungskanals zu einer geringeren Tiefe in einem ersten Abschnitt 31 des Strömungskanals 26 verringert. In einem sich stromaufwärts anschließenden Abschnitt 32 vergrößert sich die Tiefe des Strömungskanals 26 wieder entsprechend der in Fig. 6 gezeigten Krümmung der Sohle. In dem zweiten Abschnitt 32 und in einem Teilabschnitt konstanter Tiefe des Strömungskanals in dem ersten Abschnitt 31 bildet dieser einen Dosierkanal für den Heizsauerstoff, der an der Nut 33 eingespeist wird. Die Zufuhr des Acetylens als Brenngas erfolgt wiederum mit dem dritten Drehteil 14 gemäß Fig. 3 und 4 mit dessen annäherend radialen Bohrungen 18,19. Diese Bohrungen verlaufen annähernd parallel zu der Krümmung 33 der Sohle des Strömungskanals 26, mit welcher der Strömungskanal von der größeren Tiefe auf eine geringere Tiefe stromaufwärts der Mündung der annähernd radialen Bohrung 18 in Fig. 3 übergeht. Das Brenngas Acetylen strömt damit annähernd tangential zu der Sohle des Strömungskanals 26 in den Heizsauerstoff ein und vermischt sich intensiv mit diesem.

## Patentansprüche

1. Gasmischende Brennschneiddüse mit einem zentralen Schneidkanal in einem massiven Körper und um den Schneidkanal angeordneten Strömungskanälen eines Brenngas/Heizsauerstoffgemischs für eine Heizflamme sowie mit Dichtsitzen für Schneidsauerstoff, Heizsauerstoff und Brenngas, insbesondere Acetylen, in einem Kopfbereich der Brennschneiddüse, wobei die Brennschneiddüse außen im wesentlichen zylindrisch ist, wobei die Brennschneiddüse (3) mindestens drei konzentrisch angeordnete Drehteile (1,11,14; 25)) umfaßt, wobei ein erstes, annähernd zylindrisches Drehteil (1; 25) als Innendüse mit dem Schneidkanal (4) ausgebildet ist, welcher zentral in das erste Drehteil (1) gebohrt ist, und auf seiner Außenseite ausgefräste, nach außen offene Strömungskanäle (8,9; 26) aufweist, wobei das erste Drehteil (1; 25) in ein zweites Drehteil (11) gesteckt ist, welches als Außendüse mit einer zentralen Innenbohrung (13) die Strömungskanäle (8,9; 26) des ersten Drehteils (1; 25) radial nach außen begrenzt, wobei in dem Kopfbereich (22) der Brennschneiddüse mindestens ein drittes, annähernd ringförmiges Drehteil (14), das als Mischer ausgebildet ist, im Anschluß an das zweite Drehteil (11), die Strömungskanäle (8,9) im Kopfbereich (22) radial nach außen begrenzend, gesteckt ist, wobei das dritte Drehteil (14) mindestens einen Brenngasdurchgang (17,18) aufweist, der Brenngas in wenigstens einen Heizsauerstoff führenden Strömungskanal (8,9) einleitet, um dort ein Brenngas/Heizsauerstoffgemisch zu bilden, wobei an das erste Drehteil (1; 25) der Dichtsitz (7) für den Schneidsauerstoff angeformt ist und das dritte Drehteil (14) konzentrische Dichtsitze (19,20) jeweils für Brenngas bzw. Heizsauerstoff aufweist,
**dadurch gekennzeichnet,**
daß die Strömungskanäle (8,9; 26) zumindest von der Mündung des Brenngasdurchgangs bis in einen unteren Bereich (3,12; 29) des ersten und zweiten Drehteils (1,11; 25), in dem sich diese verjüngen, durchgängig gefräst sind.

2. Gasmischende Brennschneiddüse nach Anspruch 1,
**dadurch gekennzeichnet,**
daß die Strömungskanäle (8,9; 26) auch stromaufwärts der Mündung des Brenngasdurchgangs (17,18) durchgehend gefräst sind.

3. Gasmischende Brennschneiddüse nach Anspruch 1 oder 2,
**dadurch gekennzeichnet,**
daß das erste Drehteil (1; 25) in dem unteren Bereich (3; 29) sich kegelstumpfförmig verjüngend ausgebildet ist, daß eine zentrale Innenbohrung (13) in dem zweiten Drehteil (11) sich in ihrem unteren Bereich (12) analog kegelstumpfförmig verjüngt, dergestalt, daß die Strömungskanäle (8,9; 26) unten nach innen gerichtet sind.

4. Gasmischende Brennschneiddüse, die in einem dem Kopfbereich abgewandten unteren Bereich annähernd kegelstumpfförmig ist, nach Anspruch 3,
**dadurch gekennzeichnet,**
daß das zweite Drehteil (11) außen einen sich nach unten kegelstumpfförmig verjüngenden Bereich (12) aufweist.

5. Gasmischende Brennschneiddüse nach einem der Ansprüche 1 bis 4,
**dadurch gekennzeichnet,**
daß in dem ersten Drehteil (1; 25) ein Schneidsauerstoffkanal (5) über einen sich nach unten kegelstumpfförmig verjüngenden Abschnitt (6) in den unteren Schneidkanal (4) übergeht.

6. Gasmischende Brennschneiddüse nach einem der Ansprüche 1 bis 5,
**gekennzeichnet durch**
einen oberen Flansch (15) des dritten Drehteils (14), auf dem das dritte Drehteil (14) koplanar sitzt.

7. Gasmischende Brennschneidmaschine nach einem der vorangehenden Ansprüche,
**dadurch gekennzeichnet,**
daß die drei Drehteile (1,11,14) aus Kupfer bestehen.

8. Gasmischende Brennschneiddüse nach einem der vorangehenden Ansprüche,
**dadurch gekennzeichnet,**
daß das dritte Drehteil (14) annähernd radiale Bohrungen als Brenngasdurchgänge (17,18) aufweist, die in die Strömungskanäle (8,9; 26) münden.

9. Gasmischende Brennschneiddüse nach einem der vorangehenden Ansprüche,
**dadurch gekennzeichnet,**
daß die Tiefe der Strömungskanäle (8,9; 26) zwischen der Mündung des mindestens einen Brenngasdurchgangs (17,18) und dem unteren Bereich des ersten und zweiten Drehteils (1,25; 11), in dem sich diese verjüngen, im wesentlichen über die Längsachse konstant und größer als in dem unteren Bereich (29) des ersten und zweiten Drehteils (1,25; 11) ist und daß die Tiefe der Strömungskanäle (8,9; 26) in einem ersten Abschnitt (31) stromaufwärts der Mündung des mindestens einen Brenngasdurchgangs (17,18) verringert ist.

10. Gasmischende Brennschneiddüse nach Anspruch 9,
**dadurch gekennzeichnet,**
daß ein Abschnitt jedes Strömungskanals (8,9; 26), in dem dieser von der größeren Tiefe auf die geringere Tiefe stromaufwärts der Mündung des mindestens einen Brenngasdurchgangs (17,18) reduziert ist, gekrümmt ist, dergestalt, daß die Krümmung tangential in die Sohle des Strömungskanals (8,9; 26) in dem Abschnitt größerer Tiefe übergeht.

11. Gasmischende Brennschneiddüse nach Anspruch 9 oder 10,
**dadurch gekennzeichnet,**
daß ein zweiter Abschnitt (32) jedes Strömungskanals (8,9; 26) stromaufwärts des ersten Abschnitts (31) des Strömungskanals, in dem dieser auf die geringere Tiefe reduziert ist, gegenüber der geringeren Tiefe wieder erweitert ist.

12. Gasmischende Brennschneiddüse nach an Ansprüchen 8 und 10,
**dadurch gekennzeichnet,**
daß die annähernd radialen Bohrungen (17,18) in dem dritten Drehteil (14) annäherend parallel zu der Krümmung der Sohle des Strömungskanals (26) in deren oberen, äußeren Bereich (33) verlaufen, in dem dieser von der größeren Tiefe auf eine geringere Tiefe stromaufwärts der Mündung der annähernd radialen Bohrungen übergeht, welche die Brenngasdurchgänge (17,18) bilden.

13. Gasmischende Brennschneiddüse nach einem der vorangehenden Ansprüche,
**dadurch gekennzeichnet,**
daß der Schneidkanal (4) in dem ersten Drehteil (1) in der gleichen Höhe endet wie das ihn umgebende zweite Drehteil (11).

## Claims

1. Gas-mixing cutting torch nozzle with a central cutting channel in a massive body and, arranged around the cutting channel, flow channels for a fuel gas/heating oxygen mixture for a heating flame, and having seal seats for cutting oxygen, heating oxygen and a fuel gas, in particular acetylene, in a head area of the cutting torch nozzle, such that the cutting torch nozzle is essentially cylindrical on the outside, the cutting torch nozzle (3) comprising at least three concentrically arranged turned components (1, 11, 14; 25) such that a first, approximately cylindrical turned component (1; 25) is formed as an inner nozzle with a cutting channel (4), which is drilled centrally in the turned component (1), and has outwards-opening flow channels (8, 9; 25) milled on its outside, the first turned component (1; 25) is inserted into a second turned component (11) which, as an outer nozzle with a central inside bore (13), delimits the flow channels (8, 9; 26) of the first turned component (1; 25) radially on the outside, and such that in the head area (22) of the cutting torch nozzle there is at least a third, approximately annular turned component (14) which is formed as a mixer and is pushed on above the second turned component (11) to delimit the flow channels (8, 9) in the head area (22) radially on the outside, such that the third turned component (14) has at least one fuel gas passage (17, 18) which leads the fuel gas into at least one flow channel (8, 9) carrying the heating oxygen so that a fuel gas/heating oxygen mixture is formed therein, a seal seat (7) for the cutting oxygen is formed on the first turned component (1; 25), and the third turned component (14) has concentric seal seats (19, 20) respectively for the fuel gas and the heating oxygen,
**characterised in that**
the flow channels (8, 9; 26) are formed entirely by milling at least from the opening of the fuel gas passage as far as a lower portion (3, 12; 29) of the first and second turned component (1, 11; 25) in which these taper.

2. Gas-mixing cutting torch nozzle according to Claim 1,
**characterised in that**
the flow channels (8, 9; 26) are also formed entirely by milling upstream from the opening of the fuel gas passages (17, 18).

3. Gas-mixing cutting torch nozzle according to Claims 1 or 2,
**characterised in that**
the first turned component (1; 25) is formed with a truncated conical taper in its lower portion (3; 29) and a central internal bore (13) in the second turned component (11) has an analogous truncated conical taper in its lower portion (12), such that the flow channels (8, 9; 26) are directed inwards at their lower end.

4. Gas-mixing cutting torch nozzle which, in a lower portion pointing away from the head area, is shaped approximately as a truncated cone according to Claim 3,
**characterised in that**
the second turned component (11) has on the outside a portion (12) which tapers downwards in the shape of a truncated cone.

5. Gas-mixing cutting torch nozzle according to any of Claims 1 to 4,
**characterised in that**
in the first turned component (1; 25) a cutting oxygen channel (5) extends via a section (6) tapering downwards in a truncated cone shape to merge into a cutting channel (4) at the bottom.

6. Gas-mixing cutting torch nozzle according to any of Claims 1 to 5,
**characterised in that**
it comprises an upper flange (15) of the third turned component (14), on which the third turned component (14) rests in one plane.

7. Gas-mixing cutting torch machine according to any of the preceding claims,
**characterised in that**
the three turned components (1, 11, 14) are made of copper.

8. Gas-mixing cutting torch nozzle according to any of the preceding claims,
**characterised in that**
the third turned component (14) comprises approximately radial holes as fuel gas passages (17, 18), which open into the flow channels (8, 9; 26).

9. Gas-mixing cutting torch nozzle according to any of the preceding claims,
**characterised in that**
the depth of the flow channels (8, 9; 26) between the opening of the at least one fuel gas passage (17, 18) and the lower portion of the first and second turned components (1, 25; 11), where the latter are tapered, is essentially constant along the longitudinal axis and larger than in the lower portion (29) of the first and second turned components (1, 25; 11), and the depth of the flow channels (8, 9; 26) is reduced in a first section (31) upstream from the opening of the at least one fuel gas passage (17, 18).

10. Gas-mixing cutting torch nozzle according to Claim 9,
**characterised in that**
a section of each flow channel (8, 9; 26), in which this is reduced from the larger depth to the smaller depth upstream from the opening of the at least one fuel gas passage (17, 18), is curved in such a way that the curvature merges tangentially into the base of the flow channel (8, 9; 26) in the section of larger depth.

11. Gas-mixing cutting torch nozzle according to Claims 9 or 10,
**characterised in that**
a second section (32) of each flow channel (8, 9; 26), upstream from the first section (31) of the flow channel in which this is reduced to the smaller depth, is widened again relative to the said smaller depth.

12. Gas-mixing cutting torch nozzle according to Claims 8 to 10,
**characterised in that**
the approximately radial holes (17, 18) in the third turned component (14) run approximately parallel to the curvature of the base of the flow channel (26) in its upper and outer area (33), where this changes from the larger depth to a smaller depth upstream from the opening of the approximately radial holes forming the fuel gas passages (17, 18).

13. Gas-mixing cutting torch nozzle according to any of the preceding claims,
**characterised in that**
the cutting channel (4) in the first turned component (1 ends at the same level as the second turned component (11) surrounding it.

## Revendications

1. Buse d'oxycoupage à mélange de gaz, comportant un canal de coupe central dans un corps massif et des canaux d'écoulement, disposés autour du canal de coupe, d'un mélange de gaz combustible/oxygène de combustion pour une flamme chauffante, ainsi que des sièges d'étanchéité pour l'oxygène de coupe, l'oxygène de combustion et le gaz combustible, notamment de l'acétylène, dans une partie de tête de la buse d'oxycoupage, la buse d'oxycoupage étant extérieurement de forme sensiblement cylindrique, la buse d'oxycoupage (3) comprenant au moins trois éléments tournants (1, 11, 14; 25) disposés dans des positions concentriques, un premier élément tournant (1; 25) approximativement cylindrique étant réalisé sous forme d'une buse intérieure comportant le canal de coupe (4), lequel est foré en position centrale dans le premier élément tournant (1), et présentant, taillés en creux sur sa face extérieure, des canaux d'écoulement (8, 9 ; 26) ouverts vers l'extérieur, le premier élément tournant (1 ; 25) étant inséré dans un deuxième élément tournant (11) qui, sous forme d'une buse extérieure comportant un perçage intérieur central (13), délimite radialement vers l'extérieur les canaux d'écoulement (8, 9 ; 26) du premier élément tournant (1 ; 25), tandis qu'au moins un troisième élément tournant (14) approximativement annulaire, qui est conçu sous forme d'un mélangeur, est inséré dans la partie de tête (22) de la buse d'oxycoupage, en délimitant radialement vers l'extérieur les canaux d'écoulement (8, 9) dans la partie de tête (22), dans la continuité du deuxième élément tournant (11), le troisième élément tournant (14) comportant au moins un passage (17, 18) pour le gaz combustible, qui introduit le gaz combustible dans au moins un canal d'écoulement (8, 9) conduisant de l'oxygène de combustion, pour y former un mélange gaz combustible/oxygène de combustion, le siège d'étanchéité (7) pour l'oxygène de coupe étant aménagé sur le premier élément tournant (1 ; 25) et le troisième élément tournant (14) comportant des sièges d'étanchéité concentriques (19, 20) respectivement pour le gaz combustible et l'oxygène de combustion, caractérisée en ce que les canaux d'écoulement (8, 9 ; 26) sont taillés, sans interruption, au moins depuis l'embouchure du passage pour le gaz combustible jusque dans une partie inférieure (3, 12 ; 19) du premier et du deuxième élément tournant (1, 11 ; 25), dans laquelle ceux-ci s'effilent.

2. Buse d'oxycoupage à mélange de gaz selon la revendication 1, caractérisée en ce que les canaux d'écoulement (8, 9 ; 26) sont également taillés en creux, sans interruption, en amont de l'embouchure du passage (17, 18) pour le gaz combustible.

3. Buse d'oxycoupage à mélange de gaz selon la revendication 1 ou 2, caractérisée en ce que le premier élément tournant (1 ; 25) est, dans la partie inférieure (3 ; 29), doté d'une configuration s'effilant sous une forme tronconique, et en ce qu'un perçage intérieur central (13), dans le deuxième élément tournant (11), s'effile de façon analogue sous une forme tronconique dans sa partie inférieure, de telle sorte que les canaux d'écoulement (8, 9 ; 26) soient, en bas, dirigés vers l'intérieur.

4. Buse d'oxycoupage à mélange de gaz, qui est de forme approximativement tronconique dans une partie inférieure située à l'opposé de la partie de tête, selon la revendication 3, caractérisée en ce que le deuxième élément tournant (11) présente extérieurement une partie (12) s'effilant sous une forme tronconique vers le bas.

5. Buse d'oxycoupage à mélange de gaz selon l'une des revendications 1 à 4, caractérisée en ce que dans le premier élément tournant (1 ; 25), un canal d'oxygène de coupe (5) rejoint le canal inférieur de coupe (4) au travers d'un tronçon (6) s'effilant sous une forme tronconique vers le bas.

6. Buse d'oxycoupage à mélange de gaz selon l'une des revendications 1 à 5, caractérisée par une collerette supérieure (15) du troisième élément tournant (14), sur laquelle le troisième élément tournant (14) repose à plat.

7. Machine d'oxycoupage à mélange de gaz selon l'une des revendications précédentes, caractérisée en ce que les trois éléments tournants (1, 11, 14) sont réalisés en cuivre.

8. Buse d'oxycoupage à mélange de gaz selon l'une des revendications précédentes, caractérisée en ce que le troisième élément tournant (14) comporte, en tant que passages (17, 18) pour le gaz combustible, des perçages approximativement radiaux, qui débouchent dans les canaux d'écoulement (8, 9 ; 26).

9. Buse d'oxycoupage à mélange de gaz selon l'une des revendications précédentes, caractérisée en ce que la profondeur des canaux d'écoulement (8, 9 ; 26) entre l'embouchure de l'au moins un passage (17, 18) pour le gaz combustible et la partie inférieure du premier et du deuxième élément tournant (1, 25 ; 11), dans laquelle ceux-ci s'effilent; est sensiblement constante sur l'axe longitudinal et plus grande que dans la partie inférieure (29) du premier et du deuxième élément tournant (1, 25 ; 11) et en ce que la profondeur des canaux d'écoulement (8, 9 ; 26) est diminuée dans un premier tronçon (31) situé en amont de l'embouchure de l'au moins un passage (17, 18) pour le gaz combustible.

10. Buse d'oxycoupage à mélange de gaz selon la revendication 9, caractérisée en ce qu'un tronçon de chaque canal d'écoulement (8, 9 ; 26), dans lequel celui-ci est réduit de la profondeur plus grande à la profondeur plus petite en amont de l'embouchure de l'au moins un passage (17, 18) pour le gaz combustible, est incurvé de telle sorte que la courbure rejoigne tangentiellement le fond du canal d'écoulement (8, 9 ; 26) dans le tronçon de plus grande profondeur.

11. Buse d'oxycoupage à mélange de gaz selon la revendication 9 ou 10, caractérisée en ce qu'un deuxième tronçon (32) de chaque canal d'écoulement (8, 9 ; 26), situé en amont du premier tronçon (31) du canal d'écoulement, dans lequel celui-ci est réduit à la profondeur plus petite, s'élargit à nouveau par rapport à la profondeur plus petite.

12. Buse d'oxycoupage à mélange de gaz selon les revendications 8 et 10, caractérisée en ce que les perçages approximativement radiaux (17, 18), dans le troisième élément tournant (14), s'étendent à peu près parallèlement à la courbure du fond du canal d'écoulement (26), dans sa partie supérieure extérieure (33) dans laquelle ce dernier passe de la plus grande profondeur à une profondeur plus petite en amont de l'embouchure des perçages approximativement radiaux, qui forment les passages (17, 18) pour le gaz combustible.

13. Buse d'oxycoupage à mélange de gaz selon l'une des revendications précédentes, caractérisée en ce que le canal de coupe (4), ménagé dans le premier élément tournant (1), se termine à la même hauteur que le deuxième élément tournant (11) qui l'entoure.
